# DEMANDE DE BREVET EUROPEEN

(11) **EP 0 352 186 A1**
(43) Date de publication de la demande: **24.01.1990**
(21) Numéro de dépôt: 89402051.0
(22) Date de dépôt: 19.07.1989
(51) Int. Cl.: G09F 5/04, A47F 7/16, B42D 1/08

(54) **Album d'échantillons à plusieurs modes d'utilisation**

(30) Priorité: 19.07.1988 FR 8809743
(71) Demandeur: ONIS S.A., F-18025 Bourges Cédèx (FR)
(72) Inventeur: Vannier, Patrice, F-18230 Saint Doulchard (FR)
(74) Mandataire: Casalonga, Axel

(57) **Abrégé**

Album d'échantillons dont chaque plat est constitué par un double-plat (3,4) dont les deux volets sont articulés entre eux par l'intermédiaire d'un dos individuel (5), avec des barrettes de fixation (8) placées sur les bords de chaque plat individuel (3,4) sur son bord opposé au dos (5), et que des éléments conjugués (13,14) de fixation auto-agrippants sont placés sur la face extérieure (6) des deux plats au voisinage du dos individuel (5) pour permettre l'assemblage de tous les double-plats de la collection en une bande unique, grâce à l'insertion des bandes d'articulation (10), et le repliage en accordéon pour constituer un album classique grâce à l'intervention automatique des fixations auto-agrippantes (13,14) qui réunissent l'ensemble des dos individuels (5) en un dos unique.

## Description

L'invention concerne les albums destinés à présenter des échantillons de produits de nature ou de nuances diverses.

On connaît déjà, d'après le document FR-A-2 142 337, un album d'échantillons dont les divers plats de carton portant les échantillons peuvent se feuilleter à la manière d'un livre en étant articulés entre eux sur leurs bords correspondant au dos du livre par des profilés d'articulation d'un type particulier, dont chaque charnière d'articulation est constituée par une bande d'articulation en matière souple extrudée comportant deux parties parallèles à section sensiblement circulaire réunies par une partie plus mince servant à l'articulation, chacune des parties circulaires venant se glisser dans une rainure d'une barrette de retenue en profilé plus rigide réunie aux divers plats sur leurs côtés proches du dos d'articulation.

Un tel album peut se constituer aisément, par simple assemblage mécanique, et se consulter facilement en tournant les pages, mais il ne permet de consulter qu'une page à la fois. Or, lorsque l'on veut comparer des échantillons se trouvant sur des pages différentes, et à plus forte raison lorsque l'on veut étaler sous forme de tableau synoptique l'ensemble des échantillons, il est en principe possible de démonter les divers plats pour les juxtaposer, puis les réassembler par la suite, mais cela est d'une manipulation extrêmement mal commode et conduit à des désordres, détériorations ou perte de cartes d'échantillons.

Le but de l'invention est d'éliminer les inconvénients précédents en réalisant un album qui puisse indifféremment se consulter de la manière usuelle en tournant les pages, mais qui puisse également et d'une manière extrêmement facile permettre de réaliser une présentation synoptique de l'ensemble des échantillons.

Pour cela, l'invention utilise non pas des plats simples, mais des plats doubles divisés en leur milieu par des rainages d'articulation du côté du dos, et comportant des profilés d'articulation du type précédent, mais des profilés non pas doubles mais simples, du type utilisé pour la couverture, et situés non du côté du dos d'articulation, mais sur les bords opposés, avec en outre sur la face extérieure de chaque plat, c'est-à-dire celle ne comportant pas les échantillons, et au voisinage du côté du dos d'articulation, des dispositifs de fixation auto-agrippants permettant de réunir les dos individuels des divers plats en un dos unique pour la consultation page par page, tandis qu'en écartant les dos par séparation des dispositifs de fixation auto-agrippants, l'ensemble peut être déployé en accordéon pour une présentation synoptique, à plat ou debout à la manière d'un paravent.

L'ensemble se complète avantageusement d'un chapeau de transport réunissant les deux extrémités libres des deux plats d'extrémité et comportant une poignée, l'une au moins des liaisons de ce chapeau avec les deux plats extrêmes étant démontable par tout moyen de fixation approprié pour permettre l'ouverture.

D'autres particularités de l'invention apparaîtront dans la description qui va suivre d'un mode de réalisation pris comme exemple et représenté sur le dessin annexé, sur lequel :
la figure 1 est une vue en bout de l'album en position de transport;
la figure 2 est une vue de la face extérieure d'un double plat; et
la figure 3 est une coupe selon III-III de la figure 2.

On voit sur les figures 2 et 3 un double plat élémentaire normal servant à la constitution de l'album. Ce double plat 1 est réalisé par exemple en carton, avec deux rainages d'articulation 2 séparant l'ensemble 1 en deux plats simples 3 et 4 séparés par un dos individuel 5.

Sur la figure 3, la face supérieure 6 est destinée à constituer la face extérieure de l'ensemble, tandis que la face inférieure 7 sert de face intérieure servant à recevoir les échantillons.

Aux extrémités libres des plats simples 3 et 4, c'est-à-dire du côté opposé au dos 5, sont fixées des barrettes de retenue 8 du type simple, c'est-à-dire du type qui, dans le brevet susmentionné, sert exclusivement à fixer les plats de couverture de l'album. Chacune de ces barrettes 8 comporte une rainure 9 ouverte par une fente pour permettre l'introduction de la bande d'articulation en matière souple 10 qui comporte deux renflements latéraux destinés à venir s'insérer chacun dans une rainure telle que 9, séparés par une partie centrale plus mince 12 d'articulation. Les rainures 9 et leur fente d'ouverture sont tournées vers la face extérieure 6 des plats 3 et 4, contrairement à la disposition habituelle.

En outre, conformément à l'invention, l'ensemble d'un double plat, tel que décrit, comporte sur sa face extérieure, et de préférence au voisinage du dos 5, des éléments de fixation conjugués 13 et 14, du type auto-agrippant, par exemple des pastilles collées respectivement de velours à crochets et d'astrakan, telles que fournies sous le nom de marque Velcro, par la Société APLIX.

Un certain nombre de double-plats 1 ainsi préparés, et éventuellement déjà garnis de leurs échantillons, peuvent ainsi être assemblés en bande continue par coulissement des diverses bandes d'articulation 12, respectivement dans les rainures des barrettes de fixation 8 de deux double-plats contigüs.

L'ensemble peut alors être replié en accordéon de manière que chacun des éléments de fixation 13 s'assemble avec l'élément conjugué 14 du double-plat contigü, comme il apparaît sur la figure 1. Ceci a donc pour effet de réunir tous les dos individuels 5 en un dos unique pour l'album ainsi constitué, qui peut alors être consulté en tournant les pages de la manière habituelle. Par contre, si on le désire, on peut simplement en tirant sur l'ensemble, séparer toutes les fixations 13,14 pour remettre tout l'album en bande continue en vue d'une présentation synoptique de l'ensemble des échantillons, à plat sur une table ou debout à la manière d'un paravent.

Naturellement, pour les plats élémentaires les plus extérieurs, 3e et 4e sur la figure 1, un des éléments de fixation, respectivement 13 pour 3e ou 14 pour 4e, est inutile et peut être supprimé, de même que la barrette 8 du plat correspondant.

En outre, pour faciliter le transport, on peut prévoir un chapeau de transport formé par un plat 15, avec au moins un bord 16 articulé et muni d'un moyen de fixation, par exemple à tourniquet 17 et ouverture oblongue, permettant de fixer ce rebord 16 dans le plat 3e correspondant. Les deux bords de ce chapeau 15 peuvent être traités symétriquement pour coopérer également avec le plat 4e et permettre le retrait total du chapeau lors de la consultation, ou encore le plat 15 peut être articulé directement a l'extrémité du plat 4e dont il constitue alors le prolongement inamovible.

Naturellement, le chapeau 15 peut comporter avantageusement une poignée de valise 18 en son centre pour faciliter le transport.

Il est clair que dans cette position de transport, les fixations auto-agrippantes 13-14 jouent pleinement leur rôle et empêchent toute divergence des double-plats 3 et 4 et toute chute de la partie centrale de l'accordéon, bien que l'ensemble ne soit soutenu que par les deux extrémités 3e et 4e.

Naturellement, la largeur du chapeau 15 est appropriée à l'épaisseur de l'album correspondant au nombre maximum de double-plats que l'on veut y insérer, et de la largeur des dos individuels 5, elle-même adaptée à l'épaisseur maximum des échantillons.

L'ensemble selon l'invention permet ainsi, d'une manière extrêmement aisée, de présenter l'ensemble des échantillons sous une forme synoptique, sans manipulation complexe, et inversement, de présenter l'ensemble sous une forme plus classique feuilletable, avec dans ce dernier cas, l'avantage que chaque manipulation consistant à tourner une double page, permet de consulter à la fois deux plats garnis d'échantillons, contrairement à l'album antérieur susmentionné qui ne comporte qu'une face visible à la fois.

## Revendications

1. Album d'échantillons du type comportant des plats porte-échantillons réunis par des barrettes de retenue (8) permettant l'insertion de bandes d'articulation (10) à bords (11) renflés se glissant dans des rainures conjuguées (9) de ces barrettes,
caractérisé par le fait que chaque plat (1) est constitué par un double-plat (3,4) dont les deux volets sont articulés entre eux par l'intermédiaire d'un dos individuel (5), que les barrettes de fixation (8) sont du type simple, usuellement destinées à la couverture, que ces barrettes sont placées sur les bords de chaque plat individuel (3,4) sur son bord opposé au dos (5), avec sa rainure (9) tournée en direction de la face extérieure (6) du plat, opposée à la face intérieure (7) recevant les échantillons, et que des éléments conjugués (13,14) de fixation auto-agrippants sont placés sur la face extérieure (6) des deux plats au voisinage du dos individuel (5) pour permettre l'assemblage de tous les double-plats de la collection en une bande unique, grâce à l'insertion des bandes d'articulation (10), et le repliage en accordéon pour constituer un album classique grâce à l'intervention automatique des fixations auto-agrippantes (13,14) qui réunissent l'ensemble des dos individuels (5) en un dos unique.

2. Album selon la revendication 1, caractérisé par le fait que les plats les plus extérieurs (3e,4e) peuvent être dépourvus de l'élément de fixation (13,14) correspondant et de la barrette de retenue (8) correspondante, et qu'ils sont en revanche munis dans leur ensemble de deux moyens de fixation (17) ou d'un moyen de fixation (17) et d'un moyen d'articulation avec un plat (15) constituant le chapeau de transport de l'album et muni d'une poignée (18).
